# EUROPÄISCHE PATENTSCHRIFT

(11) **EP 0 330 937 B1**
(45) Veröffentlichungstag und Bekanntmachung des Hinweises auf die Patenterteilung: **23.12.1992**
(21) Anmeldenummer: 89102816.9
(22) Anmeldetag: 18.02.1989
(51) Int. Cl.: E05B 3/06

(54) **Griffbeschlag**
Door handle fitting
Dispositif de montage pour poignée de porte

(30) Priorität: 04.03.1988 DE 8802929 U
(43) Veröffentlichungstag der Anmeldung: 06.09.1989
(73) Patentinhaber: HOPPE GmbH + Co. Kommanditgesellschaft, D-35260 Stadtallendorf (DE)
(72) Erfinder:
(74) Vertreter: Olbricht, Karl Heinrich, Dipl.-Phys.

(56) Entgegenhaltungen:
- DE-A- 2 038 460
- DE-A- 2 907 014
- DE-A- 3 035 800

## Beschreibung

Die vorliegende Erfindung betrifft einen Beschlag, insbesondere für Fenstergriffe, gemäß dem Oberbegriff von Anspruch 1.

Namentlich Fenster-, aber auch Türbeschläge müssen gelegentlich an sehr schmalen Profilen befestigt werden. Die räumlich beengten Verhältnisse erlauben dann keine Anbringung von Standard-Beschlägen, die es in vielfältiger Auswahl gibt. Schwierig ist es insbesondere, die erforderlichen Rast- und Federungselemente bei kleinen Abmessungen mit wirtschaftlich vertretbarem Aufwand betriebszuverlässig zu gestalten und auszuführen. Beschläge der eingangs genannten Art, wie sie grundsätzlich vergleichbar in der DE-A-2 250 746 beschrieben sind, lassen sich bei extrem schmalen Rahmenprofilen nicht einsetzen.

Bei einem in der DE-A-3 035 800 beschriebenen Fensterbeschlag hat ein flacher Grundkörper eine Mittenbohrung, an der ein Griff mit seinem Hals verbördelt ist. Seine Führung ist auf die geringe Bohrungshöhe beschränkt, was leicht eine Griffverkantung und nach längerem Gebrauch die Lockerung des Griffs zur Folge hat. Die in Axialrichtung flache Bauweise ist mit einer wenig stabilen Grifflagerung erkauft, die sich in der Praxis nicht bewährt hat. Als Rastkörper dient ein in sich elastisch verformbares, dünnes Rahmengebilde. Es besitzt keine Haltefunktion oder auch bloß Haltefähigkeit; vorhandene Raststege sind nur horizontal wirksame Knickfedern, die den Rahmen selbst bilden und lediglich über Eckteile zusammenhängen. Innere Stützleisten können eine lose eingelegte Rastschreibe nicht halten, sondern nur deren axiale Verschiebung etwas begrenzen. Obwohl die Anordnung seitlich viel Platz benötigt, kann keine hinreichende Stabilität und Funktionstüchtigkeit erreicht werden. Außerdem ist die Konstruktion an schmalen Fensterrahmen nicht verwendbar.

Aufgabe der Erfindung ist es, Abhilfe zu schaffen und mit einfachen Mitteln einen verbesserten, vor allem zur Montage an schmalen Profilen geeigneten Beschlag zu verwirklichen. Er soll bei ausreichend hoher Festigkeit bequem und sicher bedienbar sein, insbesondere auch mit vorgegebenen Raststellungen.

Bei einem Beschlag der obengenannten Art mit einem Anschlagkörper von etwa rechteckiger Grundform, der nahe seinen Schmal-Enden mit Schraublöchern versehene Nocken sowie eine insbesondere mittig dazwischen angeordnete Buchse aufweist, welche als Drehlager für einen den Betätigungs-Vierkant aufehmenden Griffhals dient, ist im Inneren des Anschlagkörpers eine Feder-Ein-Lage drehfest angeordnet und axial festgelegt. Sie umschließt einen mit dem Vierkant drehfest verbundenen Scheibenkörper so, sdaßan einander gegenüberliegenden Umfangsstellen einwärts wirksame Rastelemente bei Drehbewegung des Griffes ein- und ausrasten können.

Die Erfindung sieht nun gemäß dem kennzeichnenden Teil von Anspruch 1 vor, daß die Feder-Einlage einen von dem Vierkant drehfrei durchsetzten flachen Träger aufweist, der an diametral gegenüberliegenden Seiten in zwei demgegenüber etwa senkrecht abgewinkelte Schenkelteile übergeht, welche Schenkelteile am Scheibenkörper-Umfang verrastbaren Rastelemente tragen. Diese radial und axial auf kleinstem Raum wirksame Feder-Einlage ist ein völlig neues Bauelement, das von den Schmalseiten her den Scheibenkörper faßt. Die abgewinkelten Schenkelteile bilden Biegefedern, welche insbesondere an ihren Enden die einwärts wirkenden Rastelemente daben. Während im breiten Anschlagkörper herkömmlicher Beschläge jeweils Rast- und Federungselemente vorhanden sind, für die bei schmalen Profilen kein Raum zur Verfügung steht, bedient sich die Erfindung in überraschend einfacher Weise der den Scheibenkörperübergreifenden Feder-Einlage, so daß mit diesem einen Bauelement platzsparend im Inneren des schlanken Anschlagkörpers die notwendigen Funktionen sicher bewirkt werden. Durch größere Lagerlänge wird zugleich eine gute Führung des Griffhalses gewährleistet, was eine dauerhaft stabile Drehverbindung ergibt und dem Benutzer ein sicheres Griffgefühl vermittelt.

Gemäß Anspruch 2 weisen die Schenkelteile jeweils ein Beinpaar mit Verbindungssteg auf, in dessen Mitte sich ein Rastvorsprung befindet, und nach Anspruch 3 kann der Träger Trapezkeil-Vorsprünge haben, die mit zumindest teilweise gegengleichen Rastausnehmungen des Scheibenkörpers zusammenwirken. Diese Anordnung ist konstruktiv wie herstellungsmäßig günstig und gewährleistet eine zuverlässige Rastverbindung.

Die Anzahl der Rastelemente kann sich nach gegebenen Bedürfnissen richten. Vorteilhaft genügen zwei einander gegenüberliegende Rastvorsprünge bzw. -nasen, doch können z.B. in Queranordnung auch vier Nasen vorhanden sein. Soll eine Rastung in 90^{o}-Umfangsabstände stattfinden, so kann der Scheibenkörper nach Anspruch 4 entsprechend angeordnete Rastausnehmungen aufweisen, die vorzugsweise geringe Radialtiefe und gerundete Außenecken haben. Günstig ist es ferner, wenn die Rastausnehmungen jeweils geraden Abschnitten der zentralen Scheibenkörper-Öffnung gegenüberliegen.

Eine Weiterbildung der Erfindung sieht gemäß Anspruch 5 vor, daß die Feder-Einlage einen Ring aufweist, der den Betätigungs-Vierkant mit radialem Abstand umgibt und gleichzeitig den Scheibenkörper gegenüber der Bodenfläche des Anschlagkörper-Inneren axial abstützt. Auf diese Weise wird eine zuverlässige axiale Festlegung des Scheibenkörpers möglich, der in an sich bekannter Weise formschlüssig auf den entsprechend gestalteten Abschnitt des Vierkants aufgepreßt und in Axialrichtung an einer Schulter festgelegt wird. Nach Anspruch 6 bildet der Ring einen Axialkragen, der mit dem flachen Träger einstückig ist. Dieser kann laut Anspruch 7 Stützrippen haben, die jeweils an der zugeordneten Längswand des Anschlagkörpers innen zur Anlage kommen.

Eine weitere vorteilhafte Maßnahme der Erfindung besteht nach Anspruch 8 darin, daß die Schenkelteile in Längsrichtung des Anschlagkörpers darin über Stege abgestützt sind, insbesondere laut Anspruch 9 mit verdickten Enden, die in Taschen neben den Nocken des Anschlagkörpers zur Anlage kommen. Damit wird eine beachtliche Stabilität der Feder-Einlage trotz der beengten Platzverhältnisse erreicht, und zwar bei müheloser Montage.

Anspruch 10 sieht eine am Griffhals axial federnd abgestützte Platte oder Kappe vor, die normalerweise den Anschlagkörper überdeckt, aber - von ihm entgegen Federkraft abgehoben - um die Drehlager-Buchse schwenkbar ist.

Gemäß der besonderen Konstruktion von Anspruch 11 sitzt zwischen dem Griffhals und der Drehlager-Buchse eine Gleitbuchse, die einen den Griffhals zugewandten, radial ausladenden Federflansch aufweist, der am Umfang in axiale Stützfedern und in Gleitsegmente unterteilt ist. Eine solche Gleitbuchse ermöglicht auch bei anderen Gestaltungen einerseits eine exakte Drehführung bzw. -lagerung, andererseits eine darüber hinausgehende axiale Federung. Dieses universell einsetzbare Bauelement hat bevorzugt nach Anspruch 12 jeweils vier Stützfedern und vier Gleitsegmente in abwechselnder Anordnung.

Gemäß Anspruch 13 ist die Drehlager-Buchse stirnseitig von den Gleitsegmenten radial bündig abgeschlossen. Diese haben daher die Funktion einer Teil-Gleitscheibe, die zwischen der Drehlager-Buchse und dem Griffhals - von außen kaum erkennbar - für bequeme Drehbarkeit sorgt.

Die Stützfedern können laut Anspruch 14 radial über die Drehlager-Buchse hinaus bis auf die Platte bzw. Kappe reichen, welche auf diese Art axial abgefedert wird. Auch in diesem Falle kann der Federflansch radial von Griffhals bzw. seinem Ende abgedeckt sein und daher von außen kaum in Erscheinung treten.

Die Gleitbuchse kann gemäß Anspruch 15 lediglich mit Gleitspiel in der Drehlager-Buchse angeordnet sein, was einfache Montage ebenso sicherstellt wie exakte Führung.

Zweckmäßig ist laut Anspruch 16 die Anordnung sämtlicher den Vierkant übergreifender Bauelemente durch dessen Verstiftung mit dem Griffhals axialspielfrei gesichert, so daß der Griff einen festen Sitz hat

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
- Fig. 1: einen Längsschnitt durch einen erfindungsgemäßen Beschlag entsprechend der Mittelebene von Fig. 7 und 8,
- Fig. 2: eine Schrägansicht einer Feder-Einlage,
- Fig. 3 und 4: je eine Druntersicht auf einen Scheibenkörper mit einer Feder-Einlage gemäß Fig. 2 in aus- und eingerasteter Stellung,
- Fig. 5: einen Axialschnitt durch eine Gleitbuchse entsprechend der Linie V-V in Fig. 6,
- Fig. 6: eine Draufsicht auf die Gleitbuchse von Fig. 5,
- Fig. 7: eine Druntersicht auf einen abgewandelten Beschlag, ähnlich der Ausführungsform von Fig. 1, in ausgerasteter Stellung und
- Fig. 8: eine Druntersicht entsprechend Fig.7, in eingerasteter Stellung.

In Fig. 1 ist ein insgesamt mit 10 bezeichneter Beschlag dargestellt, der einen Fenstergriff 12 aufweist, welcher an einem Anschlagkörper 14 drehbar, jedoch axialspielfrei festgelegt ist. Nahe den Schmal-Enden 16 des Anschlagkörpers 14 hat er Nocken 18 mit Schraublöchern 20. Mittig dazwischen befindet sich eine Drehlager-Buchse 22, die mit dem Anschlagkörper 14 einstückig und von einer Kappe 24 abgedeckt ist. Der Griffhals 26 nimmt einen Vierkant 28 auf, welcher zur Betätigung eines (nicht dargestellten) Verriegelungs-Elements dient.

Der Vierkant 28 ist in an sich bekannter Weise in seinem oberen Abschnitt mit bearbeiteten Kanten versehen, so daß eine Schulter 78 gebildet ist. Bis Zu dieser wird ein Scheibenkörper 30 mit seiner formschlüssigen Öffnung 32 (Fig. 3 und 4) satt aufgepreßt. Darüber wird eine Feder-Einlage 34 gestülpt (Fig. 2), die an einem flachen Träger 36 einen als Kragen gestalteten Ring 52 sowie sich diametral gegenüberliegende Schenkelteile 38 aufweist. Letztere heben jeweils ein Beinpaar 40 mit einem Vorbindungssteg 42, in dessen Mitte ein einwärts gerichteter Rastvorsprung 44 vorhanden ist. Die Rastnasen sind als Trapezkeile gestaltet und wirken zumindest mit ansatzweise gegengleichen Rastausnehmungen 46 am Umfang des Scheibenkörpers 30 zusammen. Wie aus Fig. 3 und 4 hervorgeht, haben die Rastausnehmungen eine verhältnismäßig geringe Radialtiefe t und gerundete Außenecken 48. Dadurch ist ein bequemes und dennoch genaues Ein- und Ausrasten der Elemente 44/46 gewährleistet. Die Rastnasen 44 gleiten beim Ausrasten am Umfang des Scheibenkörpers 30 entlang (Fig. 3), wobei sich die Schenkelteile 38 in Längsrichtung L des änschlagkörpers 14 spreizen (Fig. 3). Sie schnappen wieder zusammen, wenn die Rastvorsprünge 44 in die Ausnehmungen 46 einfallen (Fig. 4).

Der Ring 52 am Träger 36 stützt sich in einer Aussparung am Boden 56 im Inneren 54 des Anschlagkörpers 14 axial ab (Fig. 1). In dessen Drehlager-Buchse 22 ist eine Gleithülse bzw. -buchse 70 eingepaßt, die ebenfalls auf den oberen Abschnitt des Vierkants 28 aufgesteckt wird, bevor die ganze Bauelementgruppe mittels einer Verstiftung 68 am Griffhals 26 azial gesichert wird. Die Gleitbuchse 70 (Fig. 5 und 6) hat einen Federflansch 72, der unter dem Griffhals 26 radial auslädt und insbesondere eine abwechselnde Anordnung von axialen Stützfedern 74 und Gleitsegmenten 76 aufweist. Letztere wirken als Teil-Gleitscheibe zwischen den Stirnflächen der Buchse 22 und des Griffhalses 26. Die axialen Stützfedern 74 reichen bis auf die Kappe 24, die dadurch in Axialrichtung mit genügendem Federweg abgefedert wird, um ein Abheben vom Anschlagkörper 14 mit anschließender Verschwenkung zu gestatten, wenn (nicht dargestellte) Befestigungsschrauben in den Senklöchern 20 angebracht oder nachgezogen werden sollen.

Die Anzahl der Einzelelemente des Federflansches 72 ist variabel. Beispielsweise können - abweichend von Fig. 6 - auch je drei oder mehr als vier Stützfedern 74 und Gleitsegmente 76 vorgesehen sein. Wie insbesondere aus Fig. 1 erkennbar ist, liegen die axialen Stützfedern 74 nach der Montage mit Vorspannung auf dem Mittelteil der Kappe 24 auf.

Eine abgewandelte Ausführungsform ist aus den Druntersichten von Fig. 7 und 8 erkennbar. Hieraus ist ersichtlich, daß der Anschlagkörper 14 als hohler Kasten gestaltet ist, an dessen Längswänden 58 die Federeinlage 34 bzw. ihr Träger 36 sich mit Stützrippen 60 formschlüssig abstützt. In Längerichtung L dienen zur Fixierung der Feder-Einlage 34 Stützstege 62, die vom Verbindungssteg 42 jedes Beinpaares 40 der Schenkelteile 38 ausgehen und verdickte Enden 64 haben, welche in Taschen 66 nahe den Nocken 18 zur Anlage kommen. Fig. 7 zeigt die ausgerastete, Fig. 8 die eingerastete Stellung der Feder-Einlage 34 in bezug auf den Scheibenkörper 30. Letztere kann - abweichend von den in Fig. 7/8 bzw. Fig. 3/4 gezeichneten Ausführungsformen - auch eine andere Anzahl von Rastausnehmungen in anderer Umfangsverteilung haben, durch welche die Rastposition des Griffes 12 festgelegt wird.

Um trotz minimaler Abmessungen die notwendige Festigkeit zu gewährleisten, besteht der Anschlagkörper 14 bevorzugt aus Zinkdruckguß. Die Feder-Einlage 34 und/oder die Gleitbuchse 70 ist vorzugsweise aus einem hochkristallinen Kunststoff wie POM (Polyoxymethylen bzw. Acetalharz) gefertigt, der sowohl hohe Elastizität als auch gute Gleiteigenschaften besitzt. Die Gleitbuchse 70 ist geeignet zur Unterstützung der Führung, wobei die Zamak-Buchse 22 gegebenenfalls verläugert sein kann.

Man erkennt, daß die Feder-Einlage 34 in Längsrichtung L bei exakter Längsführung federn kann, und zwar mit oder ohne die Stützstege 62. Letztere tragen jedoch zur Zentrierung der Feder-Einlage 34 am Scheibenkörper 30 bei.

### Legende PA 527 EP

- L: Längsrichtung
- t: Radialtiefe
- 10: Beschlag
- 12: (Fenster-)Griff
- 14: Anschlagkörper
- 16: Schmal-Enden
- 18: Nocken
- 20: Schraublöcher
- 22: (Drehlager-)Buchse
- 24: Kappe
- 26: Griffhals
- 28: Vierkant
- 30: Scheibenkörper
- 32: Öffnung
- 34: Feder-Einlage
- 36: flacher Träger
- 38: Schenkelteile
- 40: Beinpaar
- 42: Verbindungssteg
- 44: Rastvorsprung
- 46: Rastausnehmung
- 48: Außenecken
- 50: gerade Abschnitte
- 52: Ring
- 54: Inneres (von 14)
- 56: Bodenfläche
- 58: Längswand
- 60: Stützrippe
- 62: (Stütz-)Stege
- 64: verdickte Enden
- 66: Taschen
- 68: Verstiftung
- 70: Gleitbuchse
- 72: Federflansch
- 74: axiale Stützfedern
- 76: Gleitsegmente
- 78: Schulter

## Patentansprüche

1. Beschlag (10), insbesondere für Fenstergriffe, mit den folgenden Merkmalen:
a) ein Anschlagkörper (14) von etwa rechteckiger Grundform weist nahe seinen Schmal-Enden (16) mit Schraublöchern (20) versehene Nocken (18) sowie eine insbesondere mittig dazwischen angeordnete Buchse (22) auf,
b) die Buchse (22) dient als Drehlager für einen Griffhals (26), der einen Betätigungs-Vierkant (28) aufnimmt,
c) im Inneren des Anschlagkörpers (14) ist eine Feder-Einlage (34) drehfest angeordnet und axial festgelegt, die einen mit dem Vierkant drehfest verbundenen Scheibenkörper (30) an einander in Längsrichtung gegenüberliegenden Umfangsstellen ein- und ausrastbar umschließt sowie einwärts wirksame Rastelemente (44) aufweist, die an einander gegenüberliegenden Umfangsstellen durch Drehbewegung des Griffes ein- und ausrastbar angreifen,
dadurch **gekennzeichnet,** daß
d) die Feder-Einlage (34) einen von dem Vierkant (28) drehfrei durchsetzten flachen Träger (36) aufweist, der an diametral gegenüberliegenden Seiten in zwei demgegenüber etwa senkrecht abgewinkelte Schenkelteile (38) übergeht, welche Schenkelteile die am Scheibenkörper-Umfang verrastbaren Rastelemente (44) tragen.

2. Beschlag nach Anspruch 1, dadurch **gekennzeichnet,** daß die Schenkelteile (38) jeweils ein Beinpaar (40) und einen Verbindungssteg (42) aufweisen, in dessen Mitte sich ein Rastvorsprung (44) befindet.

3. Beschlag nach Anspruch 1 oder 2, dadurch **gekennzeichnet,** daß der Träger (36) zwei als Trapezkeile ausgebildete Rastvorsprünge (44) aufweist, die mit zumindest teilweise gegengleichen Rastausnehmungen (46) des Scheibenkörpers (30) zusammenwirken.

4. Beschlag nach Anspruch 3, dadurch **gekennzeichnet,** daß der Scheibenkörper (30) vier in 90^{o}-Umfangsabständen angeordnete Rastausnehmungen (46) aufweist.

5. Beschlag nach einem der Ansprüche 1 bis 4, dadurch **gekennzeichnet,** daß die Feder-Einlage (34) einen Ring (52) aufweist, der den Vierkant (28) mit radialem Abstand umgibt und den Scheibenkörper (30) gegenüber der Bodenfläche (56) des Anschlagkörper-Inneren (54) axial abstützt.

6. Beschlag nach einem der Ansprüche 1 bis 5, dadurch **gekennzeichnet,** daß der flache Träger (36) mit dem einen Axialkragen bildenden Ring (52) einstückig ist.

7. Beschlag nach einem der Ansprüche 1 bis 6, dadurch **gekennzeichnet,** daß der Träger (36) an zwei zu den Schenkelteilen (38) senkrecht stehenden Seiten jeweils eine Stützrippe (60) aufweist, die an der zugeordneten Längswand (58) des Anschlagkörpers (14) innen zur Anlage kommt.

8. Beschlag nach einem der Ansprüche 1 bis 7, dadurch **gekennzeichnet,** daß die Schenkelteile (38) über Stege (62) in Längsrichtung (L) des Anschlagkörpers (14) darin abgestützt sind.

9. Beschlag wenigstens nach Anspruch 2 und 9, dadurch **gekennzeichnet,** daß von jedem Verbindungssteg (42) zwei Stützstege (62) abstehen, deren verdickte Enden (64) in Taschen (66) neben den Nocken (18) zur Anlage kommen.

10. Beschlag nach einem der Ansprüche 1 bis 9, dadurch **gekennzeichnet,** daß eine an dem Griffhals (26) axial federnd abgestützte Platte oder Kappe (24) normalerweise den Anschlagkörper (14) überdeckt, von ihm abgehoben aber um die Buchse (22) schwenkbar ist.

11. Beschlag nach einem der Ansprüche 1 bis 10, dadurch **gekennzeichnet,** daß zwischen dem Griffhals (26) und der Drehlager-Buchse (22) eine Gleitbuchse (70) sitzt, die einen dem Griffhals zugewandten, radial ausladenden Federflansch (72) aufweist, der am Umfang in axiale Stützfedern (74) und in Gleitsegmente (76) unterteilt ist.

12. Beschlag nach Anspruch 11, dadurch **gekennzeichnet,** daß jeweils vier Stützfedern (74) und vier Gleitsegmente (76) in abwechselnder Anordnung vorhanden sind.

13. Beschlag nach Anspruch 11 oder 12, dadurch **gekennzeichnet,** daß die Drehlager-Buchse (22) stirnseitig von den Gleitsegmenten (76) radial bündig abgeschlossen ist.

14. Beschlag nach einem der Ansprüche 11 bis 13, dadurch **gekennzeichnet,** daß die Stützfedern (74) radial über die Drehlager-Buchse (22) hinaus bis auf die Platte bzw. Kappe (24) reichen, namentlich bis zur Abdeckung des Federflansches (72) durch den Griffhals (26) bzw. sein Ende.

15. Beschlag nach einem der Ansprüche 11 bis 14, dadurch **gekennzeichnet,** daß die Gleitbuchse (70) lediglich mit Gleitspiel in der Drehlager-Buchse (22) angeordnet ist.

16. Beschlag nach einem der Ansprüche 1 bis 15, dadurch **gekennzeichnet,** daß der Griffhals (26) mit dem axialspielfrei eingepaßten Vierkant (28 in Fig.1) (verstiftet ist, der einen oberen Abschnitt mit bearbeiteten Kanten aufweist, so daß eine Schulter (78) gebildet ist, bis zu welcher der Scheibenkörper (30) mit einer formschlüssigen Öffnung (32) aufpreßbar ist.

## Claims

1. Fitting (10), particularly for window handles, comprising the following features:
(a) a mounting base (14) of about rectangular basic shape includes near its narrow ends (16) toes (18) having screw holes (16) as well as a bush (22) arranged, in particular, centrally therebetween,
(b) the bush (22) serves as a pivot bearing for a handle neck (26) that receives an operating square pin (28),
(c) in the interior of the mounting base (14), there is a spring insert (34) secured against rotation and axially fixed which insert encompasses, in a lockable and unlockable manner at peripheral points opposed to each other in a longitudinal direction, a disc-type body (30) that is attached to the square pin for rotation therewith and includes inwardly operative detent elements (44) which are adapted to be locked and unlocked at peripheral points opposite to each other as the handle is turned,
wherein
(d) the spring insert (34) comprises a flat support (26) through which the rotatable square pin (28) extends freely and which is continued, at diametrically opposed sides, by two leg portions (38) that are bent approximately perpendicular relative thereto and serve to support the detent elements (44) which are lockable and unlockable at the periphery of the flat support.

2. Fitting according to claim 1, wherein each leg portion (38) includes a pair of struts (40) and a bridge (42) at whose center there is a detent projection (44).

3. Fitting according to claim 1 or claim 2, **wherein** the support (36) includes two detent projections (44) shaped as trapezoid wedges and adapted to cooperate with at least partly counter-shaped decent recesses (46) of the disc-type body (30).

4. Fitting according to claim 3, **wherein** the disc-type body comprises four detent recesses (46) arranged at peri pheral angles of 90 degrees each.

5. Fitting according to any one of claims 1 to 4, **wherein** the spring insert (34) includes a collar (52) which encompasses the square pin (28) with a radial distance thereto and which axially supports the disc-type body (30) at the bottom area (56) of the mounting base interior (54).

6. Fitting according to any one of claims 1 to 5, **wherein** the flat support (36) is integral with a collar (52) that forms an axial yoke.

7. Fitting according to any one of claims 1 to 6, **wherein** the support (36) includes, at two sides that are perpendicular to the leg portions (38), one bracing rib (60) each for engaging the inside of an associated longitudinal wall (58) of the mounting base (14).

8. Fitting according to any one of claims 1 to 7, **wherein** the leg portions (38) are braced in a logitudinal direction (L) of the mounting base (14) by stays (62) therein.

9. Fitting at least according to claims 2 and 8, **wherein** two stays (62) projecting from each bridge (42) include enlarged ends (64) adapted to engage pockets (66) located beside the toes (18).

10. Fitting according to any one of claims 1 to 9, **wherein** the handle neck (26) axially supports a cover plate or cap (24) that in a normal position resiliently covers the mounting base (14) but is, if lifted therefrom, adapted to be pivoted around the bush (22).

11. Fitting according to any one of claims 1 to 10, **wherein** between the handle neck (26) and the pivot bearing bush (22), there is a slide bush (70) that includes a radially extended resilient flange (72) which faces the handle neck and is peripherally subdivided into axial-bias spring lugs (74) and slide segments (76).

12. Fitting according to claim 11, **wherein** four spring lugs (74) and four slide segments (76) each are alternately provided.

13. Fitting according to claim 11 or claim 12, **wherein** the face of the pivot bearing bush (22) is topped by the slide segments (76) radially shouldering it.

14. Fitting according to any one of claims 11 to 13, **wherein** the spring lugs (74) extend radially beyond the pivot bearing bush (22) up to the cover plate or cap (24), in particular up to the resilient flange (72) covered by the handle neck (26) or its end, respectively.

15. Fitting according to any one of claims 11 to 14, **wherein** the slide bush (70) is seated in the pivot bearing bush (22) with sliding clearance only.

16. Fitting according to any one of claims 1 to 15, **wherein** the handle neck (26) is cross-pinned to the square pin (28 in Fig. 1) which is fitted therein without axial play and which includes an upper portion having shaped edges whereby a shoulder (78) is formed up to which latter the disc-type body (30) having a form-fit aperture (32) is adapted to be pressed.

## Revendications

1. Garniture (10), notamment pour les poignées de fenêtre, avec les caractéristiques suivantes:
a) un corps de butée (14) avec une forme de base à peu près rectangulaire dispose à proximité de ses petites extrémités (16) d'ergots (18) pourvus de trous pour les vis (20), ainsi que d'un coussinet (22) situé surtout au milieu de ces derniers,
b) le coussinet (22) sert de coussinet de pivotement à un col de poignée (26), dans lequel est logée une tige carrée d'actionnement (28),
c) à l'intérieur du corps de butée (14) est disposé et fixé axialement, de façon à résister à la rotation, un élément élastique (34), qui enserre, de façon à pouvoir être enclenché et désenclenché, à des endroits périphériques opposés en direction longitudinale, un corps en disque (30) fixé à la tige carrée de façon à résister à la rotation, et qui a des éléments de crantage (44) agissant vers l'intérieur, lesquels attaquent, par un mouvement de rotation de la poignée, sur des endroits périphériques opposés, de façon à pouvoir être enclenchés ou désenclenchés,
caractérisée par le fait que
d) l'élément élastique (34) a un support plat (36) traversé par la tige carrée (28) de façon à pouvoir pivoter, qui se convertit aux côtés diamétralement opposés en deux montants (38) à peu près perpendiculaires par rapport à ces côtés, lesquels montants portent les éléments de crantage (44) enclenchables sur la périphérie du corps en disque.

2. Garniture conforme à la revendication 1, caractérisée par le fait que les montants (38) ont respectivement une paire de pieds (40) et une traverse de raccordement (42), au milieu de laquelle il y a une saillie de crantage (44).

3. Garniture conforme à la revendication 1 ou 2, caractérisée par le fait que le support (36) a deux saillies de crantage (44) en forme de coins trapézoidaux agissant ensemble avec des évidements de crantage (46) du corps en disque (30), qui sont au moins partiellement de forme diamétralement opposée.

4. Garniture conforme à la revendication 3, caractérisée par le fait que le corps en disque (30) a quatre évidements de crantage (46) disposés à des écarts circonférentiels de 90°.

5. Garniture conforme à une des revendications 1 à 4, caractérisée par le fait que l'élément élastique (34) a un anneau (52), qui entoure la tige carrée (28) à une distance radiale, et qui supporte axialement le corps en disque (30) par rapport à la surface de fond (56) de l'intérieur du corps de butée (54).

6. Garniture conforme à une des revendications 1 à 5, caractérisée par le fait que le support plat (36) est d'une pièce avec l'anneau (52) formant le collier axial.

7. Garniture conforme à une des revendications 1 à 6, caractérisée par le fait que le support (36) a respectivement une nervure de support (60) sur deux côtés perpendiculaires aux montants (38), laquelle s'appuie sur l'intérieur de la paroi longitudinale (58) correspondante du corps de butée (14).

8. Garniture conforme à une des revendications 1 à 7, caractérisée par le fait que les montants (38), par les traverses (62) en direction longitudinale (L) du corps de butée (14), s'étayent dans ce dernier.

9. Garniture au moins conforme aux revendications 2 et 8, caractérisée par le fait que deux traverses de support (62), dont les extrémités épaissies (64) s'appuyent dans des pochettes (66) à côté des ergots (18), font saillie de chaque traverse de raccordement (42).

10. Garniture conforme à une des revendications 1 à 9, caractérisée par le fait qu'une plaque ou un chapeau (24) s'appuyant sur le col de poignée (26) de façon élastique en direction axiale recouvre normalement le corps de butée (14), mais que celle-ci/celui-ci est pivotable autour du coussinet (22) lorsqu'elle/il est soulevé(e) du corps de butée.

11. Garniture conforme à une des revendications 1 à 10, caractérisée par le fait qu'une douille de glissement (70) disposée entre le col de poignée (26) et le coussinet de pivotement (22) a une bride élastique (72), qui est tournée vers le col de poignée et radialement en saillie, et qui est départagée sur la circonférence en des ressorts d'appui axiaux (74) et des segments de glissement (76).

12. Garniture conforme à la revendication 11, caractérisée par le fait qu'il y a respectivement quatre ressorts d'appui (74) et quatre segments de glissement (76) disposés alternativement.

13. Garniture conforme à la revendication 11 ou 12, caractérisée par le fait que le coussinet de pivotement (22) est fermé radialement à fleur du côté frontal par les segments de glissement (76).

14. Garniture conforme à une des revendications 11 à 13, caractérisée par le fait que les ressorts d'appui (74) vont radialement au-delà du coussinet de pivotement (22) jusque sur la plaque ou le chapeau (24), notamment jusqu'au recouvrement de la bride élastique (72) par le col de poignée (26) ou son extrémité.

15. Garniture conforme à une des revendications 11 à 14, caractérisée par le fait que la douille de glissement (70) est disposée dans le coussinet de pivotement (22) avec seulement du jeu de glissement.

16. Garniture conforme à une des revendications 1 à 15, caracterisée par le fait que le col de poignée (26) est goupillé avec la tige carrée (28, fig. 1) emboîtée sans jeu axial, laquelle a un secteur supérieur avec des arêtes travaillées de façon à former une épaule (78), jusqu'à laquelle le disque en corps (30), avec une ouverture (32) de forme correspondante, peut être pressé dessus.
